# FASCICULE DE BREVET EUROPEEN

(11) **EP 3 883 427 B1**
(45) Date de publication et mention de la délivrance du brevet: **23.08.2023**
(21) Numéro de dépôt: 19805327.4
(22) Date de dépôt: 21.11.2019
(51) Int. Cl.: A45F 3/04, A45F 3/12

(54) **BRETELLE DE PORTAGE COMPRENANT UNE ARMATURE DE CONFORMATION**
TRAGEGURT MIT EINEM KONFORMATIONSRAHMEN
STRAP FOR CARRYING COMPRISING A CONFORMATION FRAME

(30) Priorité: 22.11.2018 FR 1871708
(43) Date de publication de la demande: 29.09.2021
(73) Titulaire: GRAVIBAG, 89100 Sens (FR)
(72) Inventeur: ERRAFI, Mohammed, 89100 Sens (FR)
(74) Mandataire: Lavaud, Thomas
(86) Numéro de dépôt international: PCT/EP2019/082166
(87) Numéro de publication internationale: WO 2020/104633

(56) Documents cités:
- WO-A2-2012/006177
- FR-A1- 2 878 702
- FR-A1- 3 052 650
- GB-A- 2 473 233

## Description

L'invention concerne le domaine des bretelles de portage comprenant une armature de conformation.

### ARRIERE PLAN DE L'INVENTION

La plupart des individus portent fréquemment un ou des objets sur le dos.

On peut bien sûr utiliser pour cela un sac à dos qui comprend une ou des poches dans lesquelles sont positionnés les objets. Il existe ainsi de multiples types de sac à dos, présentant chacun des caractéristiques particulières. On trouve par exemple des sacs à dos destinés à la randonnée, à la course à pied, à l'alpinisme, au transport d'un ordinateur, aux écoliers ou aux étudiants, etc.

On peut aussi porter un ou des objets sur le dos sans sac à dos mais à l'aide d'un équipement d'emport de charge « spécifique », c'est-à-dire propre à l'objet porté. On utilise ainsi un équipement d'emport de charge spécifique pour porter une bouteille de plongée sous-marine, un porte-plaques balistique, des clubs de golf, un enfant, etc.

Dans le cas de ces équipements d'emport de charge (incluant les sacs à dos), la charge de l'objet repose sur les épaules et sur les clavicules de l'individu par l'intermédiaire d'une ou de deux bretelles de portage.

L'utilisation de bretelles de portage classiques est fréquemment inconfortable, pour un certain nombre de raisons.

Les bretelles de portage classiques ont tendance à frotter sur les épaules de l'individu. Ces frottements sont inconfortables et peuvent, d'une part, blesser l'individu, et d'autre part, produire un échauffement et provoquer une transpiration excessive.

De plus, la répartition de la charge sur les épaules et les clavicules de l'individu peut provoquer des douleurs aux épaules, aux clavicules, au dos, à la nuque.

Ces phénomènes sont bien sûr aggravés par une augmentation du poids de l'objet porté, par une augmentation de la durée de portage, ou bien dans des conditions contraignantes de portage (par exemple, lorsque l'individu portant l'objet est en train de courir, ou bien lorsqu'un enfant porté est en train de bouger).

Pour résoudre ces problèmes, il a été envisagé de perfectionner les bretelles de portage en adaptant leurs formes, en ajoutant des coussins d'air, en les munissant de segments articulés, etc. Ces solutions sont relativement complexes à mettre en oeuvre et sont coûteuses. Elles sont de plus peu efficaces, car la charge de l'objet repose toujours sur les épaules et sur les clavicules de l'individu.

FR 3 052 650 A1 divulgue une bretelle de portage selon le préambule de la revendication 1.

### OBJET DE L'INVENTION

L'invention a pour objet d'améliorer le confort du portage d'un objet, de manière efficace et peu coûteuse.

### RESUME DE L'INVENTION

En vue de la réalisation de ce but, on propose une bretelle de portage agencée pour permettre à un individu de porter un objet sur son dos selon la revendication 1 comportant une armature de conformation comprenant une portion d'armature supérieure agencée de sorte que la bretelle de portage s'étende au-dessus d'une épaule de l'individu, et une portion d'armature avant agencée de sorte que la bretelle de portage s'étende vers le bas contre une face avant du thorax de l'individu, la portion d'armature avant comprenant une portion d'appui agencée pour que la bretelle de portage vienne en appui contre une surface d'appui de l'individu située sur une face avant ou sur une face latérale du thorax ou de l'abdomen de l'individu, de manière à appliquer au moins une partie de la charge de l'objet contre ladite surface d'appui de l'individu, la portion d'appui a une section transversale différente d'un tronçon de la portion d'armature avant s'étendant entre la portion d'appui et la portion d'armature supérieure.

Comme la bretelle de portage selon l'invention s'étend au-dessus de l'épaule de l'individu, les épaules et les clavicules de l'individu portant l'objet ne sont pas sollicitées. Une partie de la charge de l'objet repose contre une face avant ou contre une face latérale du thorax ou de l'abdomen de l'individu. Le portage de l'objet est ainsi plus confortable et plus efficace.

L'armature de conformation, dont la forme permet de procurer ces avantages à la bretelle de portage, est simple à fabriquer, de sorte que la solution proposée est peu coûteuse à mettre en oeuvre.

On propose aussi un équipement d'emport de charge sur le corps humain, comportant une bretelle de portage gauche et une bretelle de portage droite chacune conforme à la bretelle de portage qui vient d'être décrite.

L'invention sera mieux comprise à la lumière de la description qui suit de modes de mise en oeuvre particuliers non limitatifs de l'invention.

### BREVE DESCRIPTION DES DESSINS

Il sera fait référence aux dessins annexés, parmi lesquels :
[Fig. 1] la figure 1 représente un sac à dos non porté, vu de derrière, comprenant des bretelles de portage;
[Fig. 2] la figure 2 est une vue analogue à celle de la figure 1, le sac à dos étant porté par un individu vu de face;
[Fig. 3] la figure 3 est une vue de profil d'une armature d'une bretelle de portage ;
[Fig. 4] la figure 4 est une vue de face de l'armature de la bretelle de portage de de l'armature de la figure 3;
[Fig. 5] la figure 5 est une vue en coupe selon A-A de l'armature de la figure 3;
[Fig. 6] la figure 6 est une vue en coupe selon A-A de l'armature de la figure 3, selon une première variante de réalisation;
[Fig. 7] la figure 7 représente des vues en coupe selon A-A de l'armature de la figure 3, selon une deuxième, une troisième, une quatrième et une cinquième variantes de réalisation;
[Fig. 8] la figure 8 est une vue en perspective d'une partie de la bretelle de portage selon le premier mode de réalisation, coupée transversalement;
[Fig. 9] la figure 9 est une vue en perspective d'une partie de la bretelle de portage, coupée transversalement, selon une première variante de réalisation;
[Fig. 10] la figure 10 est une vue en perspective d'une partie de la bretelle de portage, coupée transversalement, selon une deuxième variante de réalisation;
[Fig. 11] la figure 11 représente une vue en perspective et des vues en coupe d'une bretelle de portage selon un premier mode de réalisation de l'invention;
[Fig. 12] la figure 12 représente un sac à dos porté par un individu vu de face, comprenant des bretelles de portage selon le premier mode de réalisation de l'invention;
[Fig. 13] la figure 13 représente une vue en perspective et des vues en coupe d'une bretelle de portage selon un deuxième mode de réalisation de l'invention;
[Fig. 14] la figure 14 représente un sac à dos porté par un individu vu de profil, comprenant des bretelles de portage selon le deuxième mode de réalisation de l'invention;
[Fig. 15] la figure 15 est une vue en perspective d'une armature d'une bretelle de portage.

### DESCRIPTION DETAILLEE DE L'INVENTION

En référence aux figures 1 et 2, l'invention est ici mise en œuvre dans un sac à dos 1 porté par un individu 2.

Le sac à dos 1 comporte une poche principale destinée à accueillir le contenu du sac à dos 1. La poche principale présente une face dorsale 3 matelassée et destinée à venir en contact avec le dos de l'individu 2.

Le sac à dos 1 comporte aussi une poche ceinture gauche 4, qui s'étend depuis un côté gauche d'une partie inférieure de la face dorsale 3, et une poche ceinture droite 5, qui s'étend depuis un côté droit de la partie inférieure de la face dorsale 3. Le sac à dos 1 comprend de plus une ceinture abdominale comprenant une partie de ceinture gauche 6, qui s'étend depuis l'extrémité libre de la poche ceinture gauche 4, et une partie de ceinture droite 7, qui s'étend depuis l'extrémité libre de la poche ceinture droite 5.

On note que, dans cette description, les termes « gauche » et « droite » sont définis en regardant la face dorsale 3. Le sac à dos 1 comprend en outre deux bretelles de portage 8 : une bretelle de portage gauche 8a et une bretelle de portage droite 8b. Le sac à dos 1 comporte aussi une sangle de poitrine comprenant une partie de sangle gauche 9, qui s'étend depuis la bretelle de portage gauche 8a, et une partie de sangle droite 10, qui s'étend depuis la bretelle de portage droite 8b.

Chaque bretelle de portage 8 comporte ici une sangle de réglage permettant d'ajuster la longueur de la bretelle de portage 8.

Une extrémité supérieure de la bretelle de portage 8 est fixée (ici par couture) à la partie supérieure de la face dorsale 3. La sangle de réglage est fixée (ici par couture) à la partie inférieure de la face dorsale 3.

Ainsi, lorsque l'individu 2 porte le sac à dos 1, la bretelle de portage gauche 8a s'étend depuis le côté gauche de la partie supérieure de la face dorsale 3 du sac à dos 1, passe au-dessus de l'épaule gauche 12 de l'individu, longe de haut en bas la face avant du thorax 13 (et éventuellement de l'abdomen 14, selon la longueur de la bretelle de portage 8a par rapport à la hauteur du thorax 13), puis traverse la face latérale gauche 16 du thorax 13 (ou éventuellement de l'abdomen 14) de l'individu 2, jusqu'à atteindre le côté gauche de la partie inférieure de la face dorsale 3 du sac à dos 1.

De même, la bretelle de portage droite 8b s'étend depuis le côté droit de la partie supérieure de la face dorsale 3 du sac à dos 1, passe au-dessus de l'épaule droite 15 de l'individu 2, longe de haut en bas la face avant du thorax 13 (et éventuellement de l'abdomen 14), puis traverse la face latérale droite 17 du thorax 13 (ou éventuellement de l'abdomen 14) de l'individu 2, jusqu'à atteindre le côté droit de la partie inférieure de la face dorsale 3 du sac à dos 1.

Comme la bretelle de portage gauche 8a et la bretelle de portage droite 8b sont semblables, on décrit une seule bretelle de portage 8.

En référence aux figures 3 à 5, la bretelle de portage 8 comporte tout d'abord une armature de conformation 18 qui s'étend dans la longueur de la bretelle de portage 8. L'armature de conformation 18 est fabriquée avec un ou plusieurs matériaux rigides ou semi-rigides, possédant avantageusement des propriétés élastiques. L'armature 18 peut ainsi se déformer élastiquement, de manière réversible. Les matériaux utilisés peuvent comprendre un matériau plastique tel qu'un PVC, ou un polymère d'uréthane (polyuréthane) qui est une molécule organique appartenant à la famille des carbamates. Les matériaux utilisés peuvent aussi comprendre un métal, par exemple un métal ou un alliage inoxydable, un alliage d'aluminium, un alliage de cuivre, du laiton, un métal précieux. Les matériaux utilisés peuvent aussi comprendre un matériau composite comprenant des fibres de verre ou de carbone mélangées à une résine thermoplastique thermodurcissable. Les matériaux utilisés peuvent aussi comprendre du bois brut, du bois stratifié mélaminé, du bois lamellé-collé.

L'armature 18 comporte ici une unique pièce, fabriquée par moulage par exemple. La fabrication par moulage peut utiliser une technologie d'injection qui permet de fabriquer l'armature 18 en grande série. Le moulage peut aussi être un moulage manuel. L'armature 18 pourrait aussi être fabriquée partiellement ou entièrement par usinage. Dans le cas où l'armature 18 est en bois, elle pourrait être sculptée, en utilisant éventuellement un gabarit.

L'armature 18 présente une longueur L comprise typiquement entre 100mm et 800mm. Bien sûr, cette longueur L dépend de la taille de la bretelle de portage 8 qui est elle-même adaptée à la taille du sac à dos 1, mais aussi de la morphologie de l'individu 2.

L'armature 18 comprend une portion d'armature supérieure 19 et une portion d'armature avant 20 qui forment ici une unique et même pièce, sans discontinuité.

La bretelle de portage 8 adopte la forme de la portion d'armature supérieure 19 et de la portion d'armature avant 20 : l'armature 18 permet donc de conformer la bretelle de portage 8.

La portion d'armature supérieure 19 présente une forme courbe qui est agencée de sorte que, lorsque l'individu 2 porte le sac à dos 1, la bretelle de portage 8 s'étend au-dessus de l'épaule 12, 15 de l'individu 2.

Ainsi, la bretelle de portage 8 ne repose pas directement sur une épaule 12, 15 ni sur une clavicule de l'individu 2. La portion d'armature avant 20 est quant à elle agencée de sorte que la bretelle de portage 8 s'étend depuis la portion d'armature supérieure 19 vers le bas contre la face avant du thorax 13 et, possiblement, selon la longueur de la bretelle de portage 8 par rapport à la hauteur du thorax 13, contre la face avant de l'abdomen 14 de l'individu 2. On note que la portion d'armature avant 20 pourrait aussi se prolonger et s'étendre partiellement contre une face latérale 16, 17 du thorax 13 ou de l'abdomen 14 de l'individu 2.

La portion d'armature supérieure 19 et la portion d'armature avant 20, et donc l'armature 18, ont une forme générale plate. La portion d'armature supérieure 19 et la portion d'armature avant 20 présentent toutes deux une section transversale 23 rectangulaire, ayant une même épaisseur e constante et relativement faible au regard de la largeur et de la longueur L de l'armature 18.

L'épaisseur e est par exemple comprise entre 0,5mm et 20mm. La largeur de l'armature 18 est sensiblement constante et égale à 11 sur une longueur L1 de l'armature 18, ladite longueur L1 comprenant la portion d'armature supérieure 19 ainsi qu'un tronçon 25 de la portion d'armature avant 20. La largeur 11 est typiquement comprise entre 5mm et 70mm.

La portion d'armature avant 20 présente une section transversale variable selon la longueur de la portion d'armature avant 20. Ici, c'est la largeur de la section transversale 23 de la portion d'armature avant 20 qui varie selon sa longueur.

La portion d'armature avant 20 présente en l'occurrence une extrémité inférieure 21 qui s'élargit progressivement vers le bas : la largeur de la section transversale 23 augmente vers le bas de la portion d'armature avant 20. Ainsi, la largeur de l'armature 18 augmente sur une longueur L2 qui comprend l'extrémité inférieure 21, pour atteindre la largeur 12 qui est typiquement comprise entre 5mm et 80mm. La portion d'armature avant 20 comporte une portion d'appui 22. La portion d'appui 22 comprend l'extrémité inférieure 21 de la portion d'armature avant 20 et présente une forme de spatule (ou patte d'oie pour l'homme du métier).

La portion d'appui 22 a une section transversale différente du tronçon 25 de la portion d'armature avant 20, ledit tronçon 25 s'étendant entre la portion d'appui 22 et la portion d'armature supérieure 19. En effet, le tronçon 25 en question a une section transversale de largeur constante 11, alors que la largeur de la section transversale de la portion d'appui 22 varie entre 11 et 12.

La portion d'appui 22 vient en appui, à plat, directement ou via une couche de protection de la bretelle de portage 8, contre une surface d'appui 24 (visible sur la figure 2) de l'individu 2 située sur la face avant du thorax 13 ou de l'abdomen 14, ou bien sur une face latérale 16, 17 du thorax 13 ou de l'abdomen 14 de l'individu 2. Ici, la surface d'appui 24 est située sur la face avant du thorax 13 de l'individu 2.

Dans une variante, visible sur la figure 6, l'armature 18 présente une section transversale 26 non pas rectangulaire mais plan-convexe. La surface plane de l'armature 18 s'étend du côté de l'intérieur du sac à dos 1, c'est-à-dire au plus près de la face avant du thorax 13 et/ou de l'abdomen 14 de l'individu 2 lorsque celui-ci porte le sac à dos 1, alors que la surface convexe s'étend du côté de l'extérieur du sac à dos 1.

En référence à la figure 7, on note que la section transversale de l'armature 18 pourrait aussi être :
- une section 27 concave ou incurvée ;
- une section 28 carrée (ou rectangulaire) ;
- une section 29 convexe-convexe.

L'armature pourrait aussi présenter des rainures longitudinales 43, de sorte que la section transversale 44 présente des dents 45.

En référence à la figure 8, la bretelle de portage 8 comporte en outre une couche de protection 30. La couche de protection comprend une couche matelassée ou de rembourrage 31, comprenant par exemple une mousse en élastomère, recouverte par une couche externe 32 réalisée par exemple en tissu, en plastique, en cuir, etc. La bretelle de portage 8 présente ici une section sensiblement rectangulaire.

A l'intérieur de la couche de protection 30 est définie une cavité 33 qui s'étend dans la longueur de la bretelle de portage 8. Sur la figure 8, la cavité 33 présente une section sensiblement rectangulaire (et est donc destinée à accueillir une armature 18 de section rectangulaire). La cavité 33 et la couche de protection 30 forment un fourreau ayant une ouverture positionnée à proximité d'une extrémité supérieure ou d'une extrémité inférieure de la bretelle de portage 8.

L'armature 18 est insérée dans le fourreau formé par la couche de protection 30 et la cavité 33.

L'armature 18 est ici insérée de manière amovible dans le fourreau. L'armature 18 peut ainsi être insérée ou bien retirée de la bretelle de portage 8. Lorsque l'armature 18 est retirée, la bretelle de portage 8 redevient une bretelle classique et, si les armatures 18 des deux bretelles de portage 8 sont retirées, le sac à dos 1 redevient un sac à dos classique. Bien sûr, les dimensions de la section rectangulaire de la cavité 33 sont légèrement supérieures à celles de la section rectangulaire de l'armature 18 pour faciliter l'insertion ou le retrait de l'armature 18.

En référence à la figure 9, l'armature 18 d'une bretelle de portage selon une première variante de réalisation 35 est disposée non pas à l'intérieur mais sur la couche de protection 36 (qui comprend à nouveau une couche matelassée ou de rembourrage). L'armature 18 est fixée sur la couche de protection 36 par des boucles 37 réparties sur la longue de la bretelle de portage 35 et qui sont cousues sur la bretelle de portage 35 de part et d'autre de l'armature 18. Des pièces de butée 38 sont formées sur la bretelle de portage 35 pour accueillir et maintenir en position chaque extrémité de l'armature 18. On note que l'armature 18 pourrait être fixée par des moyens de fixation différents : passants, bandes à boucle, crochets de type *Velcro* ^{®}, etc.

En référence à la figure 10, une bretelle de portage selon une deuxième variante de réalisation 40 présente une section plan-convexe. La bretelle de portage 40 comporte une couche de protection 41 dont la forme extérieure présente aussi une section plan-convexe. A l'intérieur de la couche de protection 41 est définie une cavité de section rectangulaire qui s'étend dans la longueur de la bretelle de portage 40. La cavité et la couche de protection 41 forment à nouveau un fourreau ayant une ouverture positionnée à proximité d'une extrémité supérieure ou d'une extrémité inférieure de la bretelle de portage 40.

L'armature 42 présente quant à elle une section rectangulaire. L'armature 42 est positionnée à l'intérieur du fourreau, de manière amovible ou non. L'armature 42 peut être collée à la couche de protection 41. La couche de protection 41 peut aussi avoir été moulée sur l'armature 42 au moment de la fabrication de la bretelle de portage 40. L'épaisseur de la couche de protection 41 entre la surface plane de la couche de protection 41 et l'armature 42 est très faible.

Ainsi, les bretelles de portage gauche et droite qui viennent d'être décrites ne reposent pas sur les épaules 12, 15, ni sur les clavicules ou les trapèzes de 1'individu 2. Au contraire, chaque bretelle de portage vient en appui contre une surface d'appui 24 gauche ou droite (selon la bretelle) de l'individu 2 située ici sur la face avant du thorax 13 ou de l'abdomen 14 de l'individu, de manière à appliquer contre ladite surface d'appui 24 au moins une partie (voire la totalité) de la charge du sac à dos 1 et du ou des objets transportés dans le sac à dos 1.

La charge est donc déportée sur la surface d'appui 24 qui peut être plus sollicitée que les épaules 12, 15 sans que cela ne génère d'inconfort. Le sac à dos 1 paraît beaucoup plus léger.

On a pu constater que, lorsqu'un sac à dos 1 comprenant des bretelles de portage selon l'invention est utilisé, la charge à porter peut être augmentée de 10% à 80% sans perception significative pour l'individu.

En d'autres termes, pour une même charge, le sac à dos 1 paraît beaucoup plus léger pour l'individu qui le porte.

On note aussi que, lorsque les bretelles de portage sont équipées des armatures, elles deviennent globalement plus rigides que des bretelles de portage traditionnelles. Les bretelles de portage selon l'invention forment des anses que l'individu peut facilement saisir pour mettre en place le sac à dos. De manière générale, la mise en place des bretelles de portage et donc du sac à dos est plus rapide et plus aisée.

En référence aux figures 11 et 12, une bretelle de portage selon un premier mode réalisation de l'invention comporte à nouveau une armature de conformation 50.

L'armature 50 comprend une portion d'armature supérieure 51, de forme courbe, agencée pour que la bretelle de portage s'étende au-dessus d'une épaule de l'individu. La portion d'armature supérieure 51 présente une section circulaire. L'armature 50 comprend de plus une portion d'armature avant 52 agencée de sorte que la bretelle de portage s'étende, au niveau de la portion d'armature avant 52, le long d'une face avant du thorax et éventuellement de l'abdomen de l'individu, vers le bas. Bien sûr, comme précédemment, la portion d'armature avant pourrait aussi se prolonger sur la face latérale du thorax ou de l'abdomen.

La portion d'armature avant 52 présente une section transversale variable selon la longueur de la portion d'armature avant. Ici, c'est une forme de la section transversale de la portion d'armature avant qui varie selon sa longueur.

La portion d'armature avant 52 comprend une partie supérieure 53 et une partie inférieure 54. La partie supérieure 53 s'étend dans le prolongement de la portion d'armature supérieure 51, et présente une section circulaire de même diamètre que la section circulaire de la portion d'armature supérieure 51. La partie inférieure 54, quant à elle, présente une forme générale plate, de section transversale rectangulaire (mais une section transversale de forme différente, par exemple plan-convexe, serait envisageable). La partie inférieure 54 de la portion d'armature avant 52 comprend la portion d'appui. Lorsque l'individu porte le sac à dos, la bretelle de portage vient en appui, au niveau de la portion d'appui, contre une surface d'appui de l'individu située sur la face avant du thorax ou de l'abdomen de l'individu. Ainsi, à nouveau, la portion d'appui a une section transversale différente d'un tronçon de la portion d'armature avant s'étendant entre la portion d'appui et la portion d'armature supérieure 51. Le tronçon en question est ici la partie supérieure 53 de la portion d'armature avant 52.

En référence aux figures 13 et 14, une bretelle de portage selon un deuxième mode réalisation de l'invention comporte à nouveau une armature de conformation 60.

L'armature 60 comprend une portion d'armature supérieure 61, de forme courbe, agencée pour que la bretelle de portage s'étende au-dessus d'une épaule de l'individu. La portion d'armature supérieure 61 est de forme générale plate et présente une section rectangulaire.

L'armature 60 comprend de plus une portion d'armature avant 62 agencée de sorte que la bretelle de portage s'étende, au niveau de la portion d'armature avant 62, de haut en bas le long d'une face avant du thorax (et éventuellement de l'abdomen) de l'individu.

La portion d'armature avant 62 comprend une partie supérieure 63 et une partie inférieure 64.

La portion d'armature avant 62 comprend une première branche 65 de forme générale plate qui s'étend le long de la partie supérieure 63 et de la partie inférieure 64 de la portion d'armature avant 62. La première branche 65 est agencée pour s'étendre, sur la partie supérieure 63 de la portion d'armature avant 62, à plat et parallèlement à la face avant du thorax de l'individu. La première branche 65 présente une section rectangulaire de mêmes dimensions que la section rectangulaire de la portion d'armature supérieure 61 de l'armature 60, et s'étend dans la continuité de la portion d'armature supérieure 61.

La portion d'armature avant 62 comprend de plus une deuxième branche 66 de forme générale plate qui s'étend le long de la partie inférieure 64 de la portion d'armature avant 62. La deuxième branche 66 présente une forme générale plate et est perpendiculaire à la première branche 65. La partie inférieure 64 de la portion d'armature avant 62 présente ainsi une section « en L ».

La portion d'armature avant 62 comprend une portion d'appui agencée pour que la bretelle de portage vienne en appui, au niveau de la portion d'appui, contre une surface d'appui de l'individu située sur une face latérale du thorax ou de l'abdomen de l'individu. La portion d'appui comporte la deuxième branche 66 qui vient donc en appui, à plat, directement ou via une couche de protection de la bretelle de portage, contre la surface d'appui.

La portion d'appui de chaque bretelle de portage, et donc la deuxième branche 66, exercent ainsi une force contre la face latérale du thorax ou de l'abdomen de l'individu. Deux forces de même direction mais de sens inverse, vers le corps de l'individu, sont donc appliquées. Les deux deuxièmes branches 66 forment des branches d'une pince qui sont serrées contre les faces latérales du thorax ou de l'abdomen de l'individu, et qui transfèrent ainsi une partie de la charge du sac à dos contre lesdites faces latérales.

On note que, sur les figures 11 à 14, les bretelles de portage ne comportent pas de couche de protection au niveau des armatures de conformation, de sorte que celles-ci reposent directement contre l'individu. Bien sûr, ceci est une possibilité mais pas une obligation, les armatures décrites pourraient être recouvertes entièrement ou partiellement d'une couche de protection.

En référence à la figure 15, on décrit une armature 70 d'une bretelle de portage.

L'armature 70 comprend une branche avant 71, une branche arrière 72 et une portion supérieure 75. La portion supérieure 75 inclut une partie supérieure de la branche avant 71 et une partie supérieure de la branche arrière 72. La portion supérieure 75 est agencée de sorte que la bretelle de portage s'étend au-dessus de l'épaule d'un individu.

La branche avant 71 est agencée de sorte que la bretelle de portage s'étende contre une face avant du thorax de l'individu, et la branche arrière 72 est agencée de sorte que la bretelle de portage s'étende contre le dos de l'individu.

La branche avant 71 et la branche arrière 72 sont symétriques par rapport à un plan P comprenant une section transversale de l'armature et passant par le sommet S de l'armature.

La branche avant 71 comporte une portion d'appui avant 73 en forme de spatule, agencée de sorte que la bretelle de portage vienne en appui, au niveau de la portion d'appui avant 73, contre une surface d'appui située sur la face avant du thorax ou de l'abdomen de l'individu.

La branche arrière 72 comporte une portion d'appui arrière 74 en forme de spatule, agencée de sorte que la bretelle de portage vienne en appui, au niveau de la portion d'appui arrière 74, contre une surface d'appui située sur le dos de l'individu.

Bien entendu, l'invention n'est pas limitée aux modes de réalisation décrits mais englobe toute variante entrant dans le champ de l'invention telle que définie par les revendications.

Dans toute cette description, lorsque l'on indique que la bretelle de portage s'étend « contre » le corps de l'individu (face avant ou latérale, du thorax ou de l'abdomen), on entend bien sûr contre le corps ou contre un vêtement recouvrant le corps. De même, lorsque l'on indique que la bretelle de portage ne repose pas sur une épaule, cela signifie qu'elle n'appuie pas contre l'épaule (mais elle pourrait être en contact, au niveau de l'épaule, avec un vêtement si celui-ci est épais).

On a décrit des bretelles de portage dans lesquelles une couche de protection s'étend entre l'armature de conformation et le corps de l'individu (ou un vêtement). La couche de protection n'est pas nécessaire. La bretelle de portage pourrait être, entièrement ou partiellement selon sa longueur, formée uniquement de l'armature de conformation qui reposerait alors directement, et non via la couche de protection, contre le corps de l'individu ou le vêtement.

Les bretelles de portage équipent dans la présente description un sac à dos. Elles pourraient cependant équiper tout type d'équipement d'emport de charge sur le corps humain.

## Revendications

1. Bretelle de portage (8) agencée pour permettre à un individu (2) de porter un objet sur son dos, comportant une armature de conformation (18 ; 50 ; 60) comprenant une portion d'armature supérieure (19 ; 51 ; 61) ayant une forme courbe et étant agencée de sorte que la bretelle de portage s'étende au-dessus d'une épaule de l'individu, et une portion d'armature avant (20 ; 52 ; 62) agencée de sorte que la bretelle de portage s'étende vers le bas contre une face avant du thorax (13) de l'individu, la portion d'armature avant comprenant une portion d'appui (22) agencée pour que la bretelle de portage vienne en appui contre une surface d'appui (24) de l'individu située sur une face avant ou sur une face latérale du thorax ou de l'abdomen de l'individu, de manière à appliquer au moins une partie de la charge de l'objet contre ladite surface d'appui de l'individu,
**caractérisée en ce que** la portion d'appui a une section transversale (23 ; 26 ; 27) différente d'un tronçon (25 ; 53) de la portion d'armature avant s'étendant entre la portion d'appui et la portion d'armature supérieure, une forme d'une section transversale de la portion d'armature avant variant selon une longueur de la portion d'armature avant.

2. Bretelle de portage selon la revendication 1, dans laquelle une largeur (11, 12) de la section transversale de la portion d'armature avant varie selon la longueur de la portion d'armature avant.

3. Bretelle de portage selon la revendication 2, dans laquelle la portion d'appui comprend une extrémité inférieure (21) de la portion d'armature avant, qui s'élargit progressivement vers le bas, de sorte que la portion d'appui (22) présente une forme de spatule agencée pour venir en appui à plat, directement ou via une couche de protection (30 ; 36 ; 41) de la bretelle de portage, contre la surface d'appui de l'individu.

4. Bretelle de portage selon la revendication 2, dans laquelle la portion d'armature avant présente une forme générale plate et une section rectangulaire (23).

5. Bretelle de portage selon la revendication 2, dans laquelle la portion d'armature avant présente une forme générale plate et une section plan-convexe (26).

6. Bretelle de portage selon la revendication 1, dans laquelle la portion d'armature avant comporte une première branche et une deuxième branche perpendiculaire à la deuxième branche, la première branche s'étendant sur une partie supérieure et sur une partie inférieure de la portion d'armature avant, la deuxième branche s'étendant sur la partie inférieure de la portion d'armature avant, de sorte que la partie inférieure présente une section « en L ».

7. Bretelle de portage selon la revendication 6, dans laquelle la première branche s'étend à plat parallèlement à la face avant du thorax de l'individu sur la partie supérieure de la portion d'armature avant, et dans laquelle la portion d'appui comporte la deuxième branche qui est agencée pour venir en appui à plat, directement ou via une couche de protection de la bretelle de portage, contre la surface d'appui de l'individu, qui est située sur la face latérale du thorax ou de l'abdomen de l'individu.

8. Bretelle de portage selon la revendication 1, dans laquelle une partie supérieure (53) de la portion d'armature avant (52) présente une section circulaire, dans laquelle une partie inférieure (54) de la portion d'armature avant (52) présente une forme générale plate, la partie inférieure de la portion d'armature avant comprenant la portion d'appui.

9. Bretelle de portage selon l'une des revendications précédentes, dans laquelle l'armature présente une branche avant et une branche arrière symétriques, la branche avant étant agencée de sorte que la bretelle de portage s'étende contre une face avant du thorax de l'individu, et la branche arrière étant agencée de sorte que la bretelle de portage s'étende contre le dos de l'individu.

10. Bretelle de portage selon l'une des revendications précédentes, comportant une couche de protection définissant un fourreau à l'intérieur duquel est insérée l'armature de conformation.

11. Bretelle de portage selon l'une des revendications précédentes, comportant une couche de protection, l'armature de conformation s'étendant sur la couche de protection.

12. Equipement d'emport de charge sur le corps humain, comportant une bretelle de portage gauche et une bretelle de portage droite chacune conforme à une bretelle de portage selon l'une des revendications précédentes.

## Patentansprüche

1. Tragegurt (8), der ausgebildet ist, einer Person (2) zu ermöglichen, einen Gegenstand auf ihrem Rücken zu tragen, und der einen Konformationsrahmen (18; 50; 60) umfasst, der einen oberen Rahmenteil (19; 51; 61) umfasst, der eine Kurvenform hat und derart ausgebildet ist, dass sich der Tragegurt über eine Schulter der Person erstreckt, und einen vorderen Rahmenteil (20; 52; 62), der derart ausgebildet ist, dass sich der Tragegurt nach unten gegen eine Vorderseite des Brustkorbs (13) der Person erstreckt, wobei der vordere Rahmenteil einen Auflageabschnitt (22) umfasst, der so ausgebildet ist, dass der Tragegurt an einer Auflagefläche (24) der Person in Anlage kommt, die sich auf einer Vorderseite oder auf einer lateralen Seite des Brustkorbs oder des Bauchs der Person befindet, um mindestens einen Teil der Last des Gegenstandes auf die genannte Auflagefläche der Person aufzubringen, **dadurch gekennzeichnet, dass** der Auflageabschnitt einen Querschnitt (23; 26; 27) hat, der sich von einem Abschnitt (25; 53) des vorderen Rahmenteils unterscheidet, der sich zwischen dem Auflageabschnitt und dem oberen Rahmenteil erstreckt, wobei eine Form eines Querschnitts des vorderen Rahmenteils entlang einer Länge des vorderen Rahmenteils variiert.

2. Tragegurt nach Anspruch 1, bei dem eine Breite (11, 12) des Querschnitts des vorderen Rahmenteils entlang der Länge des vorderen Rahmenteils variiert.

3. Tragegurt nach Anspruch 2, bei dem der Auflageabschnitt ein unteres Ende (21) des vorderen Rahmenteils umfasst, das nach unten fortschreitend breiter wird, derart, dass der Auflageabschnitt (22) eine Spatelform aufweist, die ausgebildet ist, direkt oder über eine Schutzschicht (30; 36; 41) des Tragegurts flach an der Auflagefläche der Person in Anlage zu kommen.

4. Tragegurt nach Anspruch 2, bei dem der vordere Rahmenteil eine flache allgemeine Form und einen rechteckigen Querschnitt (23) aufweist.

5. Tragegurt nach Anspruch 2, bei dem der vordere Rahmenteil eine flache allgemeine Form und einen plankonvexen Querschnitt (26) aufweist.

6. Tragegurt nach Anspruch 1, bei dem der vordere Rahmenteil einen ersten Schenkel und einen zweiten Schenkel umfasst, der senkrecht zum zweiten Schenkel ist, wobei sich der erste Schenkel auf einem oberen Stück und auf einem unteren Stück des vorderen Rahmenteils erstreckt, wobei sich der zweite Schenkel auf dem unteren Stück des vorderen Rahmenteils erstreckt, derart, dass das untere Stück einen "L"-Querschnitt aufweist.

7. Tragegurt nach Anspruch 6, bei dem sich der erste Schenkel flach parallel zur Vorderseite des Brustkorbs der Person auf dem oberen Stück des vorderen Rahmenteils erstreckt, und bei dem der Auflageabschnitt den zweiten Schenkel umfasst, der ausgebildet ist, um direkt oder über eine Schutzschicht des Tragegurts flach an der Auflagefläche der Person zur Anlage zu kommen, die sich auf der lateralen Seite des Brustkorbs oder des Bauchs der Person befindet.

8. Tragegurt nach Anspruch 1, bei dem ein oberes Stück (53) des vorderen Rahmenteils (52) einen kreisförmigen Querschnitt aufweist, bei dem ein unteres Stück (54) des vorderen Rahmenteils (52) eine flache allgemeine Form aufweist, wobei das untere Stück des vorderen Rahmenteils den Auflageabschnitt umfasst.

9. Tragegurt nach einem der vorhergehenden Ansprüche, bei dem der Rahmen einen vorderen Schenkel und einen hinteren Schenkel aufweist, die symmetrisch sind, wobei der vordere Schenkel derart ausgebildet ist, dass sich der Tragegurt an einer Vorderseite des Brustkorbs der Person erstreckt, und wobei der hintere Schenkel derart ausgebildet ist, dass sich der Tragegurt am Rücken der Person erstreckt.

10. Tragegurt nach einem der vorhergehenden Ansprüche, der eine Schutzschicht umfasst, die eine Hülle definiert, in deren Inneres der Konformationsrahmen eingefügt ist.

11. Tragegurt nach einem der vorhergehenden Ansprüche, der eine Schutzschicht umfasst, wobei sich der Konformationsrahmen auf der Schutzschicht erstreckt.

12. Ausrüstung zum Transport von Last auf dem menschlichen Körper, umfassend einen linken Tragegurt und einen rechten Tragegurt, die jeweils konform mit einem Tragegurt nach einem der vorhergehenden Ansprüche sind.

## Claims

1. A carrying strap (8) arranged to allow an individual (2) to carry an object on his or her back, comprising a shaping reinforcement (18; 50; 60) comprising an upper reinforcement portion (19; 51; 61) having a curved shape and arranged such that the carrying strap extends over a shoulder of the individual, and a front reinforcement portion (20; 52; 62) arranged such that the carrying strap extends downwards against a front face of the individual's chest (13), the front reinforcement portion comprising a bearing portion (22) arranged such that the carrying strap comes to bear on a bearing surface (24) of the individual situated on a front face or on a side face of the individual's chest or abdomen, so as to apply at least part of the load of the object against the bearing surface of the individual,
**characterised in that** the bearing portion has a cross-section (23; 26; 27) different from a segment (25; 53) of the front reinforcement portion extending between the bearing portion and the upper reinforcement portion, a shape of a cross-section of the front reinforcement portion varying according to a length of the front reinforcement portion.

2. The carrying strap according to claim 1, wherein a width (11, 12) of the cross-section of the front reinforcement portion varies according to the length of the front reinforcement portion.

3. The carrying strap according to Claim 2, in which the bearing portion comprises a lower end (21) of the front reinforcement portion, which widens progressively downwards, so that the bearing portion (22) has the shape of a spatula arranged to bear flat, directly or via a protective layer (30; 36; 41) of the carrying strap, against the bearing surface of the individual.

4. The carrying strap according to claim 2, wherein the front reinforcement portion has a generally flat shape and a rectangular section (23).

5. The carrying strap according to claim 2, wherein the front reinforcement portion has a generally flat shape and a plano-convex section (26).

6. The carrying shoulder strap according to claim 1, wherein the front reinforcement portion comprises a first branch and a second branch perpendicular to the second branch, the first branch extending over an upper portion and over a lower portion of the front reinforcement portion, the second branch extending over the lower portion of the front reinforcement portion, such that the lower portion has an "L" section.

7. The carrying strap according to claim 6, wherein the first branch extends flat parallel to the front face of the thorax of the individual on the upper part of the front reinforcement portion, and wherein the bearing portion comprises the second branch which is arranged to come to bear flat, directly or via a protective layer of the carrying strap, against the bearing surface of the individual, which is located on the lateral face of the individual's chest or abdomen.

8. The carrying strap according to claim 1, wherein an upper portion (53) of the front reinforcement portion (52) has a circular section, wherein a lower portion (54) of the front reinforcement portion (52) has a generally flat shape, the lower portion of the front reinforcement portion including the bearing portion.

9. The carrying strap according to any one of the preceding claims, wherein the reinforcement has a front branch and a rear branch that are symmetrical, the front branch being arranged such that the carrying strap extends against a front face of the individual's thorax, and the rear branch being arranged such that the carrying strap extends against the individual's back.

10. The carrying strap according to any one preceding claims, including a protective layer defining a sheath into which the shaping reinforcement is inserted.

11. The carrying strap according to any one of the preceding claims, including a protective layer, the shaping reinforcement extending over the protective layer.

12. Equipment for carrying a load on the human body, comprising a left carrying strap and a right carrying strap each in accordance with a carrying strap according to any one of the preceding claims.
